# EUROPÄISCHE PATENTSCHRIFT

(11) **EP 2 226 453 B1**
(45) Veröffentlichungstag und Bekanntmachung des Hinweises auf die Patenterteilung: **05.08.2020**
(21) Anmeldenummer: 10001968.6
(22) Anmeldetag: 26.02.2010
(51) Int. Cl.: E05F 1/10, E05F 15/622

(54) **Spindelantrieb für ein Verstellelement eines Kraftfahrzeugs**
Spindle drive for a mobile element of a motor vehicle
Entraînement par vis sans fin pour un élément mobile d'un véhicule automobile

(30) Priorität: 03.03.2009 DE 202009006216 U
(43) Veröffentlichungstag der Anmeldung: 08.09.2010
(73) Patentinhaber: Brose Schliesssysteme GmbH & Co. KG, 42369 Wuppertal (DE)
(72) Erfinder: Johnen, Matthias, 58239 Schwerte (DE); Dörnen, Jörg, 58339 Breckerfeld (DE); Cordiér, Gaetan, 42281 Wuppertal (DE)
(74) Vertreter: Gottschald, Jan

(56) Entgegenhaltungen:
- EP-A1- 1 840 310
- DE-A1-102004 040 170
- DE-U1-202005 003 466
- DE-U1-202005 008 222
- DE-U1-202006 015 153
- US-A- 4 318 535

## Beschreibung

Die vorliegende Erfindung betrifft einen Spindelantrieb für ein Verstellelement eines Kraftfahrzeugs gemäß dem Oberbegriff von Anspruch 1.

Der in Rede stehende Spindelantrieb kann für alle möglichen Verstellelemente eines Kraftfahrzeugs Anwendung finden. Beispiele hierfür sind eine Klappe, insbesondere eine Heckklappe, ein Heckdeckel, eine Motorhaube, eine Seitentür, eine Laderaumklappe, ein Hubdach o. dgl. eines Kraftfahrzeugs.

Ein bekannter Spindelantrieb (DE 20 2005 003 466 U1), von dem die Erfindung ausgeht, dient der Verstellung einer Heckklappe eines Kraftfahrzeugs. Der Spindelantrieb ist mit einem Antriebsmotor und einem dem Antriebsmotor nachgeschalteten Spindel-Spindelmuttergetriebe zur Erzeugung von Antriebsbewegungen ausgestattet. Zum Ausleiten der Antriebsbewegungen sind zwei Anschlüsse vorgesehen, die mittels mehrerer einstückiger Schraubendruckfedern gegeneinander vorgespannt sind.

Bei dem bekannten Spindelantrieb ist die Spindelmutter mit einem Führungsrohr verbunden, das einerseits der Führung der durch die Spindelmutter hindurch ragenden Spindel dient und das andererseits über eine Führungshülse der Führung einer der Schraubendruckfedern dient.

Bei der Verstellung des bekannten Spindelantriebs in die eingefahrene Stellung ist stets ein jedenfalls geringfügiges seitliches Ausbeulen der Schraubendruckfedem zu beobachten, das bei der obigen Schraubendruckfeder über die Führungshülse abgefangen wird. Das Ausbeulen kann grundsätzlich zu Problemen im endseitigen Bereich der Führungshülse fuhren, in dem die Führungshülse zusammen mit dem Führungsrohr und der Spindelmutter einen zu der Spindel hin gerichteten Absatz bildet. Sofern die Schraubendruckfeder durch deren obiges Ausbeulen in Eingriff mit diesem Absatz kommt, kann es zu einem Verhaken und bei der weiteren Verstellung des Spindelantriebs zu knackenden Geräuschen kommen. Diese Geräuschentwicklung wird vom Benutzer als Komforteinbuße gesehen.

Die DE 10 2004 040 170 A1 zeigt ebenfalls einen Spindelantrieb zur Verstellung einer Heckklappe eines Kraftfahrzeugs, wobei auch dieser Spindelantrieb einen Antriebsmotor und einen dem Antriebsmotor nachgeschalteten Spindel-Spindelmuttergetriebe zur Erzeugung von Antriebsbewegungen aufweist. Eine Schraubendruckfeder zur Vorspannung des Spindelantriebs weist einen konstanten Durchmesser auf.

Das amerikanische Patent US 4,318,535 zeigt eine Hinterradaufhängung für ein Kraftrad mit einem hydraulischen Stoßdämpfer in Teleskopbauweise. Dabei soll der innere Aufbau des Stoßdämpfers dazu geeignet sein, ein Fließen des Öls im Zylinders des Stoßdämpfers möglichst wenig zu stören.

In der DE 20 2006 015 153 U1 ist ein Klappenantrieb mit einem Hydraulikzylinder und mit einer Feder mit abnehmenden Windungsdurchmesser gezeigt. Ferner ist in der DE 20 2006 015 153 U1 ein Klappenantrieb mit einem Spindel-Spindelmuttergetriebe und mit einer Feder mit konstantem Windungsdurchmesser gezeigt.

Der Erfindung liegt das Problem zu Grunde, den bekannten Spindelantrieb derart auszugestalten und weiterzubilden, dass das Zusammenspiel zwischen der Schraubendruckfeder und dem Spindelantrieb im Übrigen optimiert wird.

Das obige Problem wird bei einem Spindelantrieb gemäß dem Oberbegriff von Anspruch 1 durch die Merkmale des kennzeichnenden Teils von Anspruch 1 gelöst.

Wesentlich ist die Erkenntnis, dass durch die Ausstattung der Schraubendruckfeder mit Federwindungen unterschiedlichen Durchmessers auf einfache Weise eine Anpassung der Schraubendruckfeder an die im Spindelantrieb herrschenden geometrischen Gegebenheiten möglich ist. Eine aufwendige Anpassung dieser geometrischen Gegebenheiten, beispielsweise durch die Verwendung zusätzlicher Führungshülsen o. dgl., kann mit der vorschlagsgemäßen Lösung entfallen.

In besonders bevorzugter Ausgestaltung gemäß Anspruch 7 geht die obige Anpassung der Schraubendruckfeder darauf zurück, dass die Schraubendruckfeder Längenabschnitte aufweist, die zumindest zum Teil unterschiedliche mittlere Durchmesser aufweisen. Damit kann die Schraubendruckfeder gezielt auf den jeweils freien Bauraum hin ausgelegt werden.

Bei einer anderen bevorzugten Variante gemäß Anspruch 12 ist es so, dass die Schraubendruckfeder mit Führungswindungen ausgestattet ist, die zur Führung der Schraubendruckfeder in Eingriff mit einer Führungsfläche stehen oder bringbar sind und dass die übrigen Federwindungen von der Führungsfläche freie Windungen sind. Solche Führungswindungen ersetzen auf kostengünstige Weise Führungshülsen, die bislang der Anpassung der im Spindelantrieb herrschenden geometrischen Gegebenheiten an die Schraubenfeder dienten.

Im Folgenden wird die Erfindung anhand einer lediglich ein Ausführungsbeispiel darstellenden Zeichnung näher erläutert. In der Zeichnung zeigt
- Fig. 1: in einer ganz schematischen Darstellung den Heckbereich eines Kraftfahrzeugs mit einer Heckklappe, die mit einem vorschlagsgemäßen Spindelantrieb ausgestattet ist,
- Fig. 2: den Spindelantrieb gemäß Fig. 1 in der ausgefahrenen Stellung in einer geschnittenen Seitenansicht,
- Fig. 3: den Spindelantrieb gemäß Fig. 1 in der eingefahrenen Stellung in einer geschnittenen Seitenansicht,
- Fig. 4: die Schraubendruckfeder des Spindelantriebs gemäß Fig. 1 in einer Seitenansicht,
- Fig. 5: die Schraubendruckfeder gemäß Fig. 4 in der ausschnittweisen Ansicht A und
- Fig. 6: die Schraubendruckfeder gemäß Fig. 4 in einer perspektivischen Ansicht.

Der in der Zeichnung dargestellte Spindelantrieb dient der motorischen Verstellung eines als Heckklappe ausgestalteten Verstellelements 1. Dies ist zwar vorteilhaft, aber nicht beschränkend zu verstehen. Vielmehr lässt sich der vorschlagsgemäße Spindelantrieb für alle möglichen Verstellelemente eines Kraftfahrzeugs einsetzen, wie weiter unten noch erläutert wird.

Der Spindelantrieb ist mit einem Antriebsmotor 2, einem dem Antriebsmotor 2 nachgeschalteten Spindel-Spindelmuttergetriebe 3 zur Erzeugung linearer Antriebsbewegungen und mit zwei Anschlüssen 4, 5 zum Ausleiten der Antriebsbewegungen ausgestattet. Zwischen den Antriebsmotor 2 und das Spindel-Spindelmuttergetriebe 3 ist hier und vorzugsweise ein insbesondere als Planetenradgetriebe ausgestaltetes Zwischengetriebe 6 geschaltet, das für die vorschlagsgemäße Lösung keine Rolle spielt.

Der Spindelantrieb weist eine auf die Spindellängsachse 7 ausgerichtete, einstückige Schraubendruckfeder 8 auf, die der Vorspannung des Spindelantriebs hier und vorzugsweise in die ausgefahrene Stellung dient. Grundsätzlich können hier auch mehrere Schraubendruckfedem Anwendung finden.

Der Schraubendruckfeder 8 des vorschlagsgemäßen Spindelantriebs kommt insbesondere im Anwendungsbereich der motorischen Verstellung von Heccklappen besondere Bedeutung zu. Sie wirkt der Gewichtskraft der Heckklappe 1 entgegen. Vorzugsweise ist die Schraubendruckfeder 8 im Hinblick auf die Gewichtskraft der Heckklappe 1 so ausgelegt, dass der resultierende Zustand einem Gleichgewichtszustand so nahe wie möglich kommt. Im Sinne einer optimalen Annäherung können wie oben angesprochen mehrere, insbesondere unterschiedliche Schraubendruckfedem 8 vorgesehen sein. Im Folgenden ist stellvertretend für ggf. mehrere Schraubendruckfedern 8 nur von einer einzigen Schraubendruckfeder 8 die Rede.

Es lässt sich den Darstellungen in den Fig. 4 bis 6 entnehmen, dass die vorschlagsgemäße Schraubendruckfeder 8 von der üblichen Ausgestaltung insoweit abweicht, als sie Federwindungen 9 unterschiedlichen Durchmessers aufweist. Damit lassen sich einerseits Längenabschnitte unterschiedlicher Durchmesser realisieren, über die die Schraubendruckfeder 8 an den jeweils verfügbaren Bauraum abgepasst werden kann. Denkbar ist aber auch, dass die Schraubendruckfeder 8 selbst mit Geometrien zu ihrer eigenen Führung ausgestattet werden kann. In allen Fällen ist es so, dass die Ausstattung der Schraubendruckfeder 8 mit Federwindungen 9 unterschiedlichen Durchmessers dazu dient, die Schraubendruckfeder 8 optimal auf die im Spindelantrieb herrschenden geometrischen Gegebenheiten anzupassen.

Um die vorschlagsgemäße Lehre besser darstellen zu können, werden zunächst die oben angesprochenen, im Spindelantrieb herrschenden geometrischen Gegebenheiten erläutert.

Die Fig. 2 und 3 zeigen, dass der vorschlagsgemäße Spindelantrieb ein Gehäuse 10 aufweist, in dem das Spindel-Spindelmuttergetriebe 3, die Schraubendruckfeder 8 und der Antriebsmotor 2 angeordnet sind. Entsprechend findet sich auch das oben angesprochene Zwischengetriebe 6 im Gehäuse 10. Grundsätzlich können der Antriebsmotor 2 und/oder das Zwischengetriebe 6 sowie weitere Antriebskomponenten sowie Kupplungen o. dgl. außerhalb des Gehäuses 10 angeordnet sein. Ggf. ist dann ein weiteres Gehäuse für diese Antriebskomponenten vorgesehen.

Die Detaildarstellung in Fig. 2 zeigt, dass das Gehäuse 10 ein mit einem der beiden Anschlüsse 4 verbundenes Innenrohr 10a und ein mit dem jeweils anderen Anschluss 5 verbundenes, teleskopartig gegenüber dem Innenrohr 10a verschiebbares Außenrohr 10b aufweist.

Die Spindel 11 des Spindel-Spindelmuttergetriebes 3 ist gegenüber einem der beiden Anschlüsse 4, 5, hier und vorzugsweise dem mit dem Innenrohr 10a verbundenen Anschluss 4, axialfest und drehbar gelagert. Die Spindelmutter 12 des Spindel-Spindelmuttergetriebes 3 dagegen ist mit dem jeweils anderen Anschluss 5, hier und vorzugsweise dem mit dem Außenrohr 10b verbundenen Anschluss 5, über ein Führungsrohr 13 verbunden, wobei je nach Stellung des Spindelantriebs ein Spindel abschnitt außerhalb des Führungsrohrs 13 und ein Spindelabschnitt innerhalb des Führungsrohrs 13 gelegen ist.

Die Schraubendruckfeder 8 umschließt die Spindel 11 und erstreckt sich im Wesentlichen über die gesamte Länge der Spindel 11. Denkbar ist, dass sich die Schraubendruckfeder 8 auch nur über einen Längenabschnitt der Spindel 11 erstreckt. Bei dem im dargestellten Ausfuhrungsbeispiel geht damit einher, dass die Schraubendruckfeder 8 auch das Führungsrohr 13 umschließt und dass sich die Schraubendruckfeder 8 über die gesamte Länge des Führungsrohrs 13 erstreckt. Auch hier kann es vorgesehen sein, dass sich die Schraubendruckfeder 8 nur über einen Längenabschnitt des Führungsrohrs 13 erstreckt.

Das Führungsrohr 13 bildet innenseitig eine zusätzliche Führung für die Spindel 11 des Spindel-Spindelmuttergetriebes 3. Hierfür ist die Spindel 11 endseitig mit einem Gleitelement 1 la ausgestattet. Das Führungsrohr 13 dient darüber hinaus mit seiner Außenseite der Führung der Schraubendruckfeder 8. Es lässt sich einer Zusammenschau der Fig. 2 und 3 entnehmen, dass das Führungsrohr 13 einem Ausknicken der Schraubendruckfeder 8 entgegenwirkt. Hierfür kann das Führungsrohr 13, wie grundsätzlich aus dem Stand der Technik bekannt, von einer nicht dargestellten Führungshülse umgeben sein.

Es lässt sich der Detailansicht in Fig. 2 entnehmen, dass die Spindelmutter 12 zusammen mit dem Führungsrohr 13 endseitig einen radialen, zu der Spindel 11 hin gerichteten Absatz 14 bildet, der im Folgenden als "Spindelmutterabsatz" bezeichnet wird. Es lässt sich dieser Darstellung auch entnehmen, dass der Spindelmutterabsatz 14 zu der Schraubendruckfeder 8 hin exponiert ist und dass mit der Verstellung des Spindelantriebs eine axiale Verlagerung des Spindelmutterabsatzes 14 relativ zu den Federwindungen 9 der Schraubendruckfeder 8 einhergeht.

Zusätzlich zu dem Spindelmutterabsatz 14 bildet das Innenrohr 10a endseitig einen radialen, zum Außenrohr 10b hin gerichteten Absatz 15, der im Folgenden als "Gehäuseabsatz" bezeichnet wird. Auch hier ist es so, dass mit der Verstellung des Spindelantriebs eine axiale Verlagerung des Gehäuseabsatzes J.5 relativ zu den Federwindungen 9 der Schraubendmckfeder 8 einhergeht.

Die Detailansicht in Fig. 2 zeigt, dass das Innenrohr 10a endseitig mit dem Au-ßenrohr 10b im Sinne einer Verdrehsicherung formschlüssig in Eingriff steht. Dies wird hier nur im Sinne einer vollständigen Darstellung angesprochen und ist für die vorschlagsgemäße Lehre nicht weiter von Bedeutung.

Wesentlich ist nun, dass die Schraubendruckfeder 8 Längenabschnitte 16, 17, 18 aufweist, die hier und vorzugsweise alle unterschiedliche mittlere Durchmesser aufweisen, und zwar derart, dass die Schraubendruckfeder 8 frei von vorbestimmten Teilen des Spindelantriebs, hier und vorzugsweise von dem Spindelmutterabsatz 14 und dem Gehäuseabsatz 15, bleibt. Dies wird nun im Detail erläutert.

Es lässt sich am besten den Darstellungen in Fig. 5 und 6 entnehmen, dass die Scbraubendruckfeder 8 einen Längenabschnitt 16 kleineren mittleren Durchmessers aufweist, der im Folgenden als "Innenabschnitt" bezeichnet wird. An den Innenabschnitt 16 schließt sich über einen Übergangsabschnitt 17 ein Längenabschnitt 18 größeren mittleren Durchmessers an, der im Folgenden als "Außenabschnitt" bezeichnet wird. Der Übergangsabschnitt 17 kann grundsätzlich auch entfallen, so dass der Übergang zwischen dem Innenabschnitt 16 und dem Außenabschnitt 18 dann lediglich an einer Übergangsstelle erfolgt.

In besonders bevorzugter Ausgestaltung liegt der mittlere Durchmesser des Übergangsabschnitts 17 zwischen dem mittleren Durchmesser des Innenabschnitts 16 und dem mittleren Durchmesser des Außenabschnitts 18.

Befindet sich nun der Spindelantrieb in der ausgefahrenen Stellung, in der die Schraubendruckfeder 8 minimal oder gar nicht gespannt ist, so ist der Spindelmutterabsatz 14 im Übergangsabschnitt 17 gelegen. Damit befindet sich der Spindelmutterabsatz 14 bereits in einem gegenüber dem Innenabschnitt 16 aufgeweiteten Längenabschnitt der Schraubendruckfeder 8, so dass der radiale Abstand zwischen dem Spindelmutterabsatz 14 und den Federwindungen 9 entsprechend vergrößert ist. In der in Fig. 3 dargestellten, eingefahrenen Stellung des Spindelantriebs ist der Spindelmutterabsatz 14 sogar im zusätzlich aufgeweiteten Außenabschnitt 18 gelegen. Dies reduziert die Gefahr des Verhakens zwischen dem Spindelmutterabsatz 14 und den Federwindungen 9. Der Spindelmutterabsatz 14 bleibt auch bei einem auf das Spannen der Schraubendruckfeder 8 zurückgehenden seitlichen Ausbeulen der Schraubendruckfeder 8 frei von der Schraubendruckfeder 8.

Ähnlich gute Ergebnisse lassen sich dadurch erzielen, dass der Spindelmutterabsatz 14 in der ausgefahren Stellung bereits im Außenabschnitt 18 oder, sofern ein Übergangsabschnitt 17 fehlt, im Bereich der entsprechenden Übergangsstelle gelegen ist.

Das obige Grundprinzip der Vermeidung des Eingriffs zwischen der Schraubendruckfeder 8 und einem Teil des Spindelantriebs lässt sich auch auf den Gehäuseabsatz 15 anwenden. Es lässt wieder der Detailansicht in Fig. 2 entnehmen, dass der Gehäuseabsatz 15 in der ausgefahrenen Stellung im Übergangsabschnitt 17 gelegen ist und dass der Gehäuseabsatz 15 in der eingefahrenen Stellung (Fig. 3) im Innenabschnitt 16 gelegen ist. Auch hiermit wird erreicht, dass der radiale Abstand zwischen dem Gehäuseabsatz 15 und den Federwindungen vergleichsweise groß ist.

Damit bleibt bei geeigneter Auslegung der Gehäuseabsatz 15 auch bei einem auf das Spannen der Schraubendruckfeder 8 zurückgehenden seitlichen Ausbeulen der Schraubendruckfeder 8 frei von der Schraubendruckfeder 8.

Die unterschiedlichen Durchmesser der Federwindungen 9 der Schraubendruckfeder 8 können auch im Rahmen der Führung der Schraubendruckfeder 8 insbesondere zur Vermeidung deren Ausknickens eine wichtige Rolle spielen. Vorzugsweise bildet das Führungsrohr 13 dann eine Führungsfläche 19 für den Innenabschnitt 16 der Schraubendruckfeder 8 und die Gehäuseinnenwand, hier und vorzugsweise die Innenfläche des Innenrohrs 10a, eine Führungsfläche 20 für den Außenabschnitt (18) der Schraubendruckfeder (8).

Die Führung der Schraubendruckfeder 8 lässt sich insbesondere durch das jeweils realisierte Windungsmuster beeinflussen. Jeder Längenabschnitt 16, 17, 18 ist grundsätzlich mit einem solchen Windungsmuster ausgestattet. Dies gilt auch für den Fall, dass die Schraubendruckfeder 8 überhaupt nur aus einem einzigen Längenabschnitt besteht.

Das Windungsmuster beschreibt im vorliegenden Sinne den Verlauf des Durchmessers der Federwindungen 9 über die Länge des jeweiligen Längenabschnitts 16, 17, 18 bzw. über die Länge der Schraubendruckfeder 8.

Der Übergangsabschnitt 17 beispielsweise weist ein Windungsmuster mit Windungen von konstantem Durchmesser auf. Der Außenabschnitt 18 und der Innenabschnitt 16 dagegen weisen Windungsmuster mit Windungen von periodisch sich abwechselnden unterschiedlichen Durchmessern auf. Der Grund hierfür wird aus den folgenden Erläuterungen deutlich.

Der Innenabschnitt 16 und der Außenabschnitt 18 der Schraubendruckfeder 8 weisen Führungswindungen 9b, 9c auf, die zur Führung der Schraubendruckfeder 8 in Eingriff mit jeweils einer Führungsfläche 19, 20 stehen oder bringbar sind. Die übrigen Federwindungen 9a der beiden Abschnitte 16, 18 sind als freie Federwindungen ausgestaltet, die im Hinblick auf die jeweilige Führungsfläche 19, 20 radial zurückversetzt sind und damit außer Eingriff von der jeweiligen Führungsfläche 19, 20 stehen. Die freien Federwindungen 9a des Innenabschnitts 16 sind radial nach Außen, die freien Federwindungen 9a des Außenabschnitts 18 sind radial nach Innen zurückversetzt. Dabei sind hier und vorzugsweise die Durchmesser der freien Federwindungen 9a des Innenabschnitts 16 und des Außenabschnitts 18 absolut gesehen im wesentlichen identisch.

Die Führungsflächen 19, 20 werden hier und vorzugsweise von einer Gehäuseinnenwand, insbesondere von der Innenfläche des Innenrohrs 10a und, alternativ oder zusätzlich, von der Außenfläche des Führungsrohrs 13 gebildet. Andere Führungsflächen 19,20 sind je nach Ausgestaltung des Spindelantriebs denkbar.

Im Einzelnen weist nun der Außenabschnitt 18 der Schraubendruckfeder 8 Führungswindungen 9c und freie Windungen 9a auf, wobei hier und vorzugsweise die Innenfläche des Innenrohrs 10a die diesen Führungswindungen 9c zugeordnete Führungsfläche 20 bereitstellt.

Ferner ist es so, dass der Innenabschnitt 16 der Schraubendruckfeder 8 Führungswindungen 9b und freie Federwindungen 9a aufweist, wobei die Außenfläche des Führungsrohrs 13 die diesen Führungswindungen 9b zugeordnete Führungsfläche 19 bereitstellt.

In Fig. 5 sind die durch das Führungsrohr 13 einerseits und das Innenrohr 10a andererseits bereitgestellten Führungsflächen 19,20 schematisch dargestellt. Aus dieser Darstellung geht hervor, dass die Führungswindungen 9b des Innenabschnitts 16 mit der vom Führungsrohr 13 bereitgestellten Führungsfläche 19 in Eingriff stehen oder bringbar sind und dass die Führungswindungen 9c des Außenabschnitts 18 mit der vom Innenrohr 10a bereitgestellten Führungsfläche 20 in Eingriff stehen oder bringbar sind.

Es fällt auf, dass in dem jeweiligen Längenabschnitt 16, 18 der Schraubendruckfeder 8 die Anzahl der freien Windungen 9a weitaus größer als die Anzahl der Führungswindungen 9b, 9c ist. Hier und vorzugsweise liegt das Verhältnis der Anzahl der freien Windungen 9a zu der Anzahl der Führungswindungen 9b, 9c in einem Bereich zwischen 3:1 und 5:4, insbesondere in einem Bereich zwischen 2:1 und 3:2. Damit wird erreicht, dass ein Großteil der Federwindungen 9 überhaupt nicht in Eingriff mit den Führungsflächen 19, 20 kommt, was vorteilhafte Auswirkungen auf die Geräuschentwicklung hat.

Ferner ist insbesondere im Hinblick auf die Führung der Schraubendruckfeder 8 im Außenabschnitt 18 vorteilhaft zu erwähnen, dass eine mit dem Spannen der Schraubendruckfeder 8 grundsätzlich verbundene Durchmesserzunahme kein Verklemmen gegenüber dem Gehäuse 10 verursacht, da mit der Durchmesserdifferenz zwischen den Führungswindungen 9c und den freien Windungen 9a stets eine hinreichende "Durchmesserreserve" vorhanden ist.

Vor allem wird aus der Darstellung in Fig. 5 aber deutlich, dass die Schraubendruckfeder 8 durch eine geeignete Auslegung der Führungswindungen 9b, 9c auf nahezu beliebige Geometrien von außenliegenden Führungsflächen 19 und innenliegenden Führungsflächen 20 angepasst werden kann.

Ein Blick auf die Darstellung in Fig. 5 zeigt auch, dass der Übergangsabschnitt 17 mit Führungswindungen und freien Windungen im obigen Sinne nicht ausgestattet worden ist. Der Grund hierfür besteht darin, dass die potentiellen, dem Übergangsabschnitt 17 zurechenbaren Führungsflächen jedenfalls bei ausgefahrenem Spindelantrieb im Bereich des Führungsrohrs 13 den Spindelmutterabsatz 14 und im Bereich der Gehäuseinnenwand den Gehäuseabsatz 15 aufweisen. Es wurde weiter oben erläutert, dass ein Eingriff der Schraubendruckfeder 8 mit diesen Absätzen 14,15 zu vermeiden ist, so dass der Übergangsabschnitt 17 vorzugsweise ein Windungsmuster mit konstantem Durchmesser für alle Windungen aufweist. Dabei entspricht der Durchmesser der Federwindungen 9a des Übergangsabschnitts 17 vorzugsweise dem Durchmesser der freien Windungen 9a des Außenabschnitts 18 und des Innenabschnitts 16.

Im Hinblick auf die Darstellung gemäß Fig. 5 darf darauf hingewiesen werden, dass zum leichteren Verständnis die freien Federwindungen des Außenabschnitts 18 und des Innenabschnitts 16 mit dem Symbol "0" versehen sind, dass die Führungswindungen 9b des Innenabschnitts 16 mit dem Symbol "-" versehen sind und dass die Führungswindungen 9c des Außenabschnitts 18 mit dem Symbol "+" versehen sind. Damit sind kleinere "-", mittlere "0" und größere "+" Durchmesser auf den ersten Blick erkennbar.

Es wurde weiter oben erläutert, dass der vorschlagsgemäße Spindelantrieb bei allen möglichen Verstellelementen 1 eines Kraftfahrzeugs Anwendung finden kann. In besonders bevorzugter Ausgestaltung handelt es sich bei dem Verstellelement 1 um eine Klappe, insbesondere um eine Heckklappe, um einen Heckdeckel, eine Tür, insbesondere eine Seitentür, um eine Motorhaube o. dgL eines Kraftfahrzeugs.

## Patentansprüche

1. Spindelantrieb für ein Verstellelement (1) eines Kraftfahrzeugs mit einem Antriebsmotor (2), einem dem Antriebsmotor (2) nachgeschalteten Spindel-Spindelmuttergetriebe (3) zur Erzeugung linearer Antriebsbewegungen und mit zwei Anschlüssen (4, 5) zum Ausleiten der Antriebsbewegungen, wobei mindestens eine auf die Spindellängsachse (7) ausgerichtete, einstückige Schraubendruckfeder (8) zur Vorspannung des Spindelantriebs, insbesondere in die ausgefahrene Stellung, vorgesehen ist,
**dadurch gekennzeichnet,**
**dass** die Schraubendruckfeder (8) zu deren Anpassung an die im Spindelantrieb herrschenden geometrischen Gegebenheiten Federwindungen (9) unterschiedlichen Durchmessers aufweist.

2. Spindelantrieb nach Anspruch 1, **dadurch gekennzeichnet, dass** ein Gehäuse (10) vorgesehen ist, in dem das Spindel-Spindelmuttergetriebe (3), die Schraubendruckfeder (8) und vorzugsweise der Antriebsmotor (2) angeordnet sind, vorzugsweise, dass das Gehäuse (10) ein mit einem der beiden Anschlüsse (4) verbundenes Innenrohr (10a) und ein mit dem jeweils anderen Anschluss (5) verbundenes, teleskopartig gegenüber dem Innenrohr (10a) verschiebbares Außenrohr (10b) aufweist.

3. Spindelantrieb nach Anspruch 1 oder 2, **dadurch gekennzeichnet, dass** die Spindel (11) des Spindel-Spindelmuttergetriebes (3) gegenüber einem der beiden Anschlüsse (4, 5), insbesondere dem mit dem Innenrohr (10a) verbundenen Anschluss (4), axialfest und drehbar gelagert ist, dass die Spindelmutter (12) des Spindel-Spindelmuttergetriebes (3) mit dem jeweils anderen Anschluss (5), insbesondere dem mit dem Außenrohr (10b) verbundenen Anschluss (5), über ein Führungsrohr (13) verbunden ist und dass ein Spindelabschnitt außerhalb des Führungsrohrs (13) und ein Spindelabschnitt innerhalb des Führungsrohrs gelegen ist.

4. Spindelantrieb nach einem der vorhergehenden Ansprüche, **dadurch gekennzeichnet, dass** sich die Schraubendruckfeder (8) zumindest über einen Längenabschnitt der Spindel (11), vorzugsweise im wesentlichen über die gesamte Länge der Spindel (11), die Spindel (11) jeweils umschließend, erstreckt und/oder, dass sich die Schraubendruckfeder (8) zumindest über einen Längenabschnitt des Führungsrohrs (13), vorzugsweise im wesentlichen über die gesamte Länge des Führungsrohrs (13), das Führungsrohr (13) jeweils umschließend, erstreckt.

5. Spindelantrieb nach einem der vorhergehenden Ansprüche, **dadurch gekennzeichnet, dass** die Spindelmutter (12) und/oder das Führungsrohr (13) und/oder eine das Führungsrohr (13) umgebende Führungshülse endseitig einen Spindelmutterabsatz (14) bildet, der einen radialen, zu der Spindel (11) hin gerichteten Absatz definiert, und dass mit der Verstellung des Spindelantriebs eine axiale Verlagerung des Spindelmutterabsatzes (14) relativ zu den Federwindungen (9) der Schraubendruckfeder (8) einhergeht.

6. Spindelantrieb nach einem der Ansprüche 2 bis 5, **dadurch gekennzeichnet, dass** das Innenrohr (10a) endseitig einen Gehäuseabsatz (15) bildet, der einen radialen, zum Außenrohr (10b) hin gerichteten Absatz definiert, und dass mit der Verstellung des Spindelantriebs eine axiale Verlagerung des Gehäuseabsatzes (15) relativ zu den Federwindungen (9) der der Schraubendruckfeder (8) einhergeht

7. Spindelantrieb nach einem der vorhergehenden Ansprüche, **dadurch gekennzeichnet, dass** die Schraubendruckfeder (8) Längenabschnitte aufweist, die zumindest zum Teil unterschiedliche mittlere Durchmesser aufweisen derart, dass die Schraubendruckfeder (8) frei von vorbestimmten Teilen des Spindelantriebs, insbesondere von dem Spindelmutterabsatz (14) und/oder dem Gehäuseabsatz (15), bleibt, vorzugsweise, dass die Schraubendruckfeder (8) einen Innenabschnitt (16), der einen Längenabschnitt kleineren mittleren Durchmessers definiert, und sich an einer Übergangsstelle oder über einen Übergangsabschnitt (17) daran anschließend einen Außenabschnitt (18), der einen Längenabschnitt grösseren mittleren Durchmessers definiert, aufweist, vorzugsweise, dass der mittlere Durchmesser des Übergangsabschnitts (17) zwischen dem mittleren Durchmesser des Innenabschnitts (16) und dem mittleren Durchmesser des Außenabschnitts (18) liegt.

8. Spindelantrieb nach Anspruch 5 und ggf. nach Anspruch 6 oder 7, **dadurch gekennzeichnet, dass** der Spindelmutterabsatz (14) in der ausgefahrenen Stellung im Außenabschnitt (18) oder im Übergangsabschnitt (17) oder im Bereich der Übergangsstelle gelegen ist und, vorzugsweise, dass der Spindelmutterabsatz (14) in der eingefahrenen Stellung im Außenabschnitt (18) gelegen ist, so dass der Spindelmutterabsatz (14) auch bei einem geringfügigen, auf das Spannen der Schraubendruckfeder (8) zurückgehenden seitlichen Ausbeulen der Schraubendruckfeder (8) frei von der Schraubendruckfeder (8) bleibt.

9. Spindelantrieb nach Anspruch 6 und ggf. nach Anspruch 7 oder 8, **dadurch gekennzeichnet, dass** der Gehäuseabsatz (15) in der ausgefahrenen Stellung im Innenabschnitt (18) oder im Übergangsabschnitt (17) gelegen ist und, vorzugsweise, dass der Gehäuseabsatz (15) in der eingefahrenen Stellung im Innenabschnitt (16) gelegen ist, so dass der Gehäuseabsatz (15) auch bei einem geringfügigen, auf das Spannen der Schraubendruckfeder (8) zurückgehenden seitlichen Ausbeulen der Schraubendruckfeder (8) frei von der Schraubendruckfeder (8) bleibt.

10. Spindelantrieb nach den Ansprüchen 3 und 7 und ggf. nach Anspruch 8 oder 9, **dadurch gekennzeichnet, dass** das Führungsrohr (13) eine Führungsfläche (19) für einen Längenabschnitt (16), insbesondere den Innenabschnitt (16) der Schraubendruckfeder (8), und die Gehäuseinnenwand, insbesondere die Innenfläche des Innenrohrs (10a), eine Führungsfläche (20) für einen anderen Längenabschnitt (18), insbesondere den Außenabschnitt (18) der Schraubendruckfeder (8) bildet.

11. Spindelantrieb nach einem der vorhergehenden Ansprüche, **dadurch gekennzeichnet, dass** die Schraubendruckfeder (8) mindestens ein Windungsmuster aufweist, dass mindestens ein Längenabschnitt (17) ein Windungsmuster mit Federwindungen von konstantem Durchmesser aufweist und/oder, dass mindestens ein Längenabschnitt (16, 17) ein Windungsmuster mit Federwindungen (9) von periodisch sich abwechselnden unterschiedlichen Durchmessern aufweist.

12. Spindelantrieb nach einem der vorhergehenden Ansprüche, **dadurch gekennzeichnet, dass** mindestens ein Längenabschnitt (16, 18) der Schraubendruckfeder (8) Führungswindungen (9b, 9c) aufweist, die zur Führung der Schraubendruckfeder (8) in Eingriff mit einer Führungsfläche (19, 20) stehen oder bringbar sind und dass dieser Längenabschnitt (16, 18) im übrigen im Hinblick auf die Führungsfläche (19, 20) radial zurückversetzte, freie Federwindungen (9a) aufweist, die ausser Eingriff von der Führungsfläche (19, 20) stehen, vorzugsweise, dass der Außenabschnitt (18) der Schraubendruckfeder (8) Führungswindungen (9c) und freie Federwindungen (9a) aufweist und dass eine Gehäuseinnenwand, insbesondere die Innenfläche des Innenrohrs (10a), die diesen Führungswindungen (9c) zugeordnete Führungsfläche (20) bereitstellt, und/oder, dass der Innenabschnitt (16) der Schraubendruckfeder (8) Führungswindungen (9b) und freie Federwindungen (9a) aufweist und dass die Außenfläche des Führungsrohrs (13) die diesen Führungswindungen (9b) zugeordnete Führungsfläche (19) bereitstellt.

13. Spindelantrieb nach Anspruch 12, **dadurch gekennzeichnet, dass** in dem jeweiligen Längenabschnitt (16, 18) der Schraubendruckfeder (8) die Anzahl der freien Federwindungen (9a) größer als die Anzahl der Führungswindungen (9b, 9c) ist, vorzugsweise, dass das Verhältnis der Anzahl der freien Federwindungen (9a) zu der Anzahl der Führungswindungen (9b, 9c) in einem Bereich zwischen 3:1 und 5:4, insbesondere in einem Bereich zwischen 2:1 und 3:2, liegt.

14. Spindelantrieb nach einem der vorhergehenden Ansprüche, **dadurch gekennzeichnet, dass** das Verstellelement (1) eine Heckklappe, ein Heckdeckel, eine Tür, insbesondere eine Seitentür, eine Motorhaube o. dgl., eines Kraftfahrzeugs ist.

## Claims

1. Spindle drive for an adjustment element (1) of a motor vehicle, having a drive motor (2), a spindle/spindle nut transmission (3), connected downstream of the drive motor (2), for generating linear drive movements, and having two connections (4, 5) for diverting the drive movements, wherein at least one one-piece helical compression spring (8), aligned with the spindle longitudinal axis (7), for preloading the spindle drive, in particular into the extended position, is provided,
**characterized**
**in that** the helical compression spring (8) has spring coils (9) of different diameters for adapting it to the geometric conditions prevailing in the spindle drive.

2. Spindle drive according to Claim 1, **characterized in that** a housing (10) is provided, in which the spindle/spindle nut transmission (3), the helical compression spring (8) and preferably the drive motor (2) are arranged, preferably **in that** the housing (10) has an inner tube (10a) connected to one of the two connections (4) and an outer tube (10b) that is connected to the other connection (5) in each case and is displaceable telescopically with respect to the inner tube (10a).

3. Spindle drive according to Claim 1 or 2, **characterized in that** the spindle (11) of the spindle/spindle nut transmission (3) is mounted in a rotatable and axially fixed manner with respect to one of the two connections (4, 5), in particular to the connection (4) connected to the inner tube (10a), **in that** the spindle nut (12) of the spindle/spindle nut transmission (3) is connected to the other connection (5) in each case, in particular the connection (5) connected to the outer tube (10b), via a guide tube (13), and **in that** a spindle portion is located outside the guide tube (13) and a spindle portion is located inside the guide tube.

4. Spindle drive according to one of the preceding claims, **characterized in that** the helical compression spring (8) extends at least along a length portion of the spindle (11), preferably substantially along the entire length of the spindle (11), in a manner in each case enclosing the spindle (11), and/or **in that** the helical compression spring (8) extends at least along a length portion of the guide tube (13), preferably substantially along the entire length of the guide tube (13), in a manner in each case enclosing the guide tube (13).

5. Spindle drive according to one of the preceding claims, **characterized in that** the spindle nut (12) and/or the guide tube (13) and/or a guide sleeve surrounding the guide tube (13) form(s) at the end a spindle nut shoulder (14) that defines a radial shoulder directed towards the spindle (11), and **in that** the adjustment of the spindle drive is accompanied by an axial displacement of the spindle nut shoulder (14) relative to the spring coils (9) of the helical compression spring (8).

6. Spindle drive according to one of Claims 2 to 5, **characterized in that** the inner tube (10a) forms at the end a housing shoulder (15) that defines a radial shoulder directed towards the outer tube (10b), and **in that** the adjustment of the spindle drive is accompanied by an axial displacement of the housing shoulder (15) relative to the spring coils (9) of the helical compression spring (8).

7. Spindle drive according to one of the preceding claims, **characterized in that** the helical compression spring (8) has length portions that have, at least in part, different mean diameters, such that the helical compression spring (8) remains free of predetermined parts of the spindle drive, in particular of the spindle nut shoulder (14) and/or the housing shoulder (15), preferably **in that** the helical compression spring (8) has an inner portion (16) that defines a length portion of smaller mean diameter and, adjoining the latter at a transition point or via a transition portion (17), has an outer portion (18) that defines a length portion of greater mean diameter, preferably **in that** the mean diameter of the transition portion (17) lies between the mean diameter of the inner portion (16) and the mean diameter of the outer portion (18).

8. Spindle drive according to Claim 5 and optionally according to Claim 6 or 7, **characterized in that** the spindle nut shoulder (14), in the extended position, is located in the outer portion (18) or in the transition portion (17) or in the region of the transition point, and preferably **in that** the spindle nut shoulder (14), in the retracted position, is located in the outer portion (18) such that the spindle nut shoulder (14) remains free of the helical compression spring (8) even in the case of a slight lateral bulging of the helical compression spring (8) associated with the tensioning of the helical compression spring (8).

9. Spindle drive according to Claim 6 and optionally according to Claim 7 or 8, **characterized in that** the housing shoulder (15), in the extended position, is located in the inner portion (18) or in the transition portion (17), and preferably **in that** the housing shoulder (15), in the retracted position, is located in the inner portion (16) such that the housing shoulder (15) remains free of the helical compression spring (8) even in the case of a slight lateral bulging of the helical compression spring (8) associated with the tensioning of the helical compression spring (8).

10. Spindle drive according to Claims 3 and 7 and optionally according to Claim 8 or 9, **characterized in that** the guide tube (13) forms a guide face (19) for a length portion (16), in particular the inner portion (16) of the helical compression spring (8), and the housing inner wall, in particular the inner face of the inner tube (10a), forms a guide face (20) for another length portion (18), in particular the outer portion (18) of the helical compression spring (8).

11. Spindle drive according to one of the preceding claims, **characterized in that** the helical compression spring (8) has at least one coil pattern, **in that** at least one length portion (17) has a coil pattern with spring coils of constant diameter, and/or **in that** at least one length portion (16, 17) has a coil pattern with spring coils (9) having periodically alternating different diameters.

12. Spindle drive according to one of the preceding claims, **characterized in that** at least one length portion (16, 18) of the helical compression spring (8) has guide coils (9b, 9c) that, in order to guide the helical compression spring (8), are in engagement with or are able to be brought into engagement with a guide face (19, 20), and **in that** this length portion (16, 18) otherwise has free spring coils (9a) that are radially set back with respect to the guide face (19, 20) and are not engaged with the guide face (19, 20), preferably **in that** the outer portion (18) of the helical compression spring (8) has guide coils (9c) and free spring coils (9a) and **in that** a housing inner wall, in particular the inner face of the inner tube (10a), provides the guide face (20) assigned to these guide coils (9c), and/or **in that** the inner portion (16) of the helical compression spring (8) has guide coils (9b) and free spring coils (9a) and **in that** the outer face of the guide tube (13) provides the guide face (19) assigned to these guide coils (9b).

13. Spindle drive according to Claim 12, **characterized in that**, in each particular length portion (16, 18) of the helical compression spring (8), the number of free coils (9a) is greater than the number of guide coils (9b, 9c), preferably **in that** the ratio of the number of free spring coils (9a) to the number of guide coils (9b, 9c) is in a range between 3:1 and 5:4, in particular in a range between 2:1 and 3:2.

14. Spindle drive according to one of the preceding claims, **characterized in that** the adjustment element (1) is a tailgate, a boot lid, a door, in particular a side door, a bonnet or the like of a motor vehicle.

## Revendications

1. Entraînement à vis pour un élément de réglage (1) d'un véhicule automobile, comprenant un moteur d'entraînement (2), une transmission à vis et écrou de vis (3) montée en aval du moteur d'entraînement (2), pour générer des mouvements d'entraînement linéaires, et deux raccords (4, 5) pour transmettre les mouvements d'entraînement, au moins un ressort hélicoïdal de compression d'une seule pièce (8), orienté vers l'axe longitudinal de la vis (7), étant prévu pour précontraindre l'entraînement à vis, en particulier dans la position sortie,
**caractérisé en ce que**
le ressort hélicoïdal de compression (8) présente, pour son adaptation aux données géométriques présentes dans l'entraînement à vis, des enroulements de ressort (9) de différents diamètres.

2. Entraînement à vis selon la revendication 1, **caractérisé en ce qu'**un boîtier (10) est prévu, dans lequel sont disposés la transmission à vis et écrou de vis (3), le ressort hélicoïdal de compression (8) et de préférence le moteur d'entraînement (2), de préférence **en ce que** le boîtier (10) présente un tube intérieur (10a) connecté à l'un des deux raccords (4) et un tube extérieur (10b) connecté à l'autre raccord respectif (5), déplaçable de manière télescopique par rapport au tube intérieur (10a).

3. Entraînement à vis selon la revendication 1 ou 2, **caractérisé en ce que** la vis (11) de la transmission à vis et écrou de vis (3) est supportée de manière fixée axialement et rotative par rapport à l'un des deux raccords (4, 5), en particulier le raccord (4) connecté au tube intérieur (10a), **en ce que** l'écrou de vis (12) de la transmission à vis et écrou de vis (3) est connecté à l'autre raccord respectif (5), en particulier au raccord (5) connecté au tube extérieur (10b), par le biais d'un tube de guidage (13) et **en ce qu'**une portion de vis est placée à l'extérieur du tube de guidage (13) et une portion de vis est placée à l'intérieur du tube de guidage.

4. Entraînement à vis selon l'une quelconque des revendications précédentes, **caractérisé en ce que** le ressort hélicoïdal de compression (8) s'étend au moins sur une portion de la longueur de la vis (11), de préférence essentiellement sur toute la longueur de la vis (11), en entourant à chaque fois la vis (11), et/ou **en ce que** le ressort hélicoïdal de compression (8) s'étend au moins sur une portion de la longueur du tube de guidage (13), de préférence essentiellement sur toute la longueur du tube de guidage (13), en entourant à chaque fois le tube de guidage (13).

5. Entraînement à vis selon l'une quelconque des revendications précédentes, **caractérisé en ce que** l'écrou de vis (12) et/ou le tube de guidage (13) et/ou un manchon de guidage entourant le tube de guidage (13), forment, du côté de l'extrémité, un épaulement d'écrou de vis (14) qui définit un épaulement radial orienté vers la vis (11), et **en ce qu'**avec le déplacement de l'entraînement à vis, est associé un déplacement axial de l'épaulement d'écrou de vis (14) par rapport aux enroulements de ressort (9) du ressort hélicoïdal de compression (8).

6. Entraînement à vis selon l'une quelconque des revendications 2 à 5, **caractérisé en ce que** le tube intérieur (10a) forme, du côté de l'extrémité, un épaulement de boîtier (15) qui définit un épaulement radial orienté vers le tube extérieur (10b), et **en ce qu'**avec le déplacement de l'entraînement à vis est associé un déplacement axial de l'épaulement de boîtier (15) par rapport aux enroulements de ressort (9) du ressort hélicoïdal de compression (8).

7. Entraînement à vis selon l'une quelconque des revendications précédentes, **caractérisé en ce que** le ressort hélicoïdal de compression (8) présente des portions longitudinales qui présentent au moins en partie différents diamètres moyens de telle sorte que le ressort hélicoïdal de compression (8) reste exempt de pièces prédéterminées de l'entraînement à vis, en particulier de l'épaulement d'écrou de vis (14) et/ou de l'épaulement de boîtier (15), de préférence **en ce que** le ressort hélicoïdal de compression (8) présente une portion intérieure (16) qui définit une portion longitudinale de plus petit diamètre moyen, et une portion extérieure (18) s'y raccordant au niveau d'une zone de transition ou par le biais d'une portion de transition (17), qui définit une portion longitudinale de plus grand diamètre moyen, de préférence **en ce que** le diamètre moyen de la portion de transition (17) est situé entre le diamètre moyen de la portion intérieure (16) et le diamètre moyen de la portion extérieure (18).

8. Entraînement à vis selon la revendication 5 éventuellement selon la revendication 6 ou 7, **caractérisé en ce que** l'épaulement d'écrou de vis (14), dans la position sortie, est placé dans la portion extérieure (18) ou dans la portion de transition (17) ou dans la région de la zone de transition et, de préférence, **en ce que** l'épaulement d'écrou de vis (14), dans la position rentrée, est placé dans la portion extérieure (18) de telle sorte que l'épaulement d'écrou de vis (14) reste exempt du ressort hélicoïdal de compression (8) même dans le cas d'un léger gauchissement latéral du ressort hélicoïdal de compression (8) attribué au serrage du ressort hélicoïdal de compression (8).

9. Entraînement à vis selon la revendication 6 et éventuellement selon la revendication 7 ou 8, **caractérisé en ce que** l'épaulement de boîtier (15) est placé, dans la position sortie, dans la portion intérieure (18) ou dans la portion de transition (17) et, de préférence, **en ce que** l'épaulement de boîtier (15), dans la position rentrée, est placé dans la portion intérieure (16) de telle sorte que l'épaulement de boîtier (15) reste exempt du ressort hélicoïdal de compression (8) même dans le cas d'un léger gauchissement latéral du ressort hélicoïdal de compression (8) attribué au serrage du ressort hélicoïdal de compression (8).

10. Entraînement à vis selon les revendications 3 et 7 et éventuellement selon la revendication 8 ou 9, **caractérisé en ce que** le tube de guidage (13) forme une surface de guidage (19) pour une portion longitudinale (16), en particulier la portion intérieure (16) du ressort hélicoïdal de compression (8), et la paroi intérieure du boîtier, en particulier la surface intérieure du tube intérieur (10a), forme une surface de guidage (20) pour une autre portion longitudinale (18), en particulier la portion extérieure (18), du ressort hélicoïdal de compression (8).

11. Entraînement à vis selon l'une quelconque des revendications précédentes, **caractérisé en ce que** le ressort hélicoïdal de compression (8) présente au moins un modèle d'enroulement, **en ce qu'**au moins une portion longitudinale (17) présente un modèle d'enroulement avec des enroulements de ressort de diamètre constant et/ou **en ce qu'**au moins une portion longitudinale (16, 17) présente un modèle d'enroulement avec des enroulements de ressort (9) de diamètres différents s'alternant de manière périodique.

12. Entraînement à vis selon l'une quelconque des revendications précédentes, **caractérisé en ce qu'**au moins une portion longitudinale (16, 18) du ressort hélicoïdal de compression (8) présente des enroulements de guidage (9b, 9c) qui sont en prise ou peuvent être amenés en prise avec une surface de guidage (19, 20) pour guider le ressort hélicoïdal de compression (8) et **en ce que** cette portion longitudinale (16, 18) présente par ailleurs, en ce qui concerne la surface de guidage (19, 20), des enroulements de ressort libres (9a), décalés radialement en arrière, qui sont désengagés de la surface de guidage (19, 20), de préférence **en ce que** la portion extérieure (18) du ressort hélicoïdal de compression (8) présente des enroulements de guidage (9c) et des enroulements de ressort libres (9a) et **en ce qu'**une paroi intérieure de boîtier, en particulier la surface intérieure du tube intérieur (10a), fournit la surface de guidage (20) associée à ces enroulements de guidage (9c), et/ou **en ce que** la portion intérieure (16) du ressort hélicoïdal de compression (8) présente des enroulements de guidage (9b) et des enroulements de ressort libres (9a) et **en ce que** la surface extérieure du tube de guidage (13) fournit la surface de guidage (19) associée à ces enroulements de guidage (9b).

13. Entraînement à vis selon la revendication 12, **caractérisé en ce que** dans la portion longitudinale respective (16, 18) du ressort hélicoïdal de compression (8), le nombre des enroulements de ressort libres (9a) est supérieur au nombre des enroulements de guidage (9b, 9c), de préférence **en ce que** le rapport du nombre des enroulements de ressort libres (9a) au nombre des enroulements de guidage (9b, 9c) est dans une plage comprise entre 3:1 et 5:4, en particulier dans une plage comprise entre 2:1 et 3:2.

14. Entraînement à vis selon l'une quelconque des revendications précédentes, **caractérisé en ce que** l'élément de réglage (1) est un hayon arrière, un capot arrière, une porte, en particulier une porte latérale, un capot moteur ou similaire, d'un véhicule automobile.
